# EUROPÄISCHE PATENTSCHRIFT

(11) **EP 1 360 398 B1**
(45) Veröffentlichungstag und Bekanntmachung des Hinweises auf die Patenterteilung: **26.07.2006**
(21) Anmeldenummer: 01987608.5
(22) Anmeldetag: 05.10.2001
(51) Int. Cl.: F01L 9/04

(54) **ELEKTROMAGNETISCHER VENTILTRIEB**
ELECTROMAGNETIC VALVE GEAR
COMMANDE DE SOUPAPE ELECTROMAGNETIQUE

(30) Priorität: 17.02.2001 DE 10107595
(43) Veröffentlichungstag der Anmeldung: 12.11.2003
(73) Patentinhaber: Bayerische Motoren Werke Aktiengesellschaft, 80809 München (DE)
(72) Erfinder: REIF, Konrad, 88045 Friedrichshafen (DE)
(86) Internationale Anmeldenummer: PCT/EP2001/011479
(87) Internationale Veröffentlichungsnummer: WO 2002/066797

(56) Entgegenhaltungen:
- EP-A- 0 412 578
- PATENT ABSTRACTS OF JAPAN vol. 2000, no. 08, 6. Oktober 2000 (2000-10-06) & JP 2000 130122 A (FUJI OOZX INC), 9. Mai 2000 (2000-05-09)

## Beschreibung

Die Erfindung betrifft einen elektromagnetischen Ventiltrieb gemäß dem Oberbegriff des Anspruchs 1.

Bei solchen Ventiltrieben wird meist ein Anker, der mit einem Gasauslassventil mittelbar oder unmittelbar gekoppelt ist, durch die Beaufschlagung von Spulen hin und her bewegt. Zur Beaufschlagung der Spulen ist eine Stromversorgung notwendig, welche die benötigte Energie zur Verfügung stellt. Darüber hinaus werden die Spulen selbst mit einem Leistungsteil angesteuert, der wiederum von einer Steuer- und Regelungseinrichtung kontrolliert wird. Oft ist auch ein Sensor im Aktor angeordnet, aus dessen Signal die Anker- oder Ventilstellung mittelbar oder unmittelbar bestimmt werden kann. Je nach Konstruktion sind der Sensor und der Aktor, der Steuer- und Regelungsteil sowie die Leistungselektronik oder andere Elemente des elektromagnetischen Ventiltriebs kombiniert und integral miteinander ausgeführt.

Herkömmlicherweise werden alle Informationsverbindungen zwischen den einzelnen Ventiltriebelementen, also beispielsweise zwischen Sensor und Ventilsteuerung oder der Motorsteuerung etc., durch elektrische Kabel realisiert. Dies bringt jedoch Probleme mit elektromagnetischer Streustrahlung, Steckverbindungsprobleme und Isolationsprobleme mit sich.

Ziel der vorliegenden Erfindung ist es diese Probleme beim elektromagnetischen Ventiltrieb zu vermeiden.

Diese Aufgabe wird durch die in Anspruch 1 angegebenen Merkmale gelöst.

Demgemäß wird zumindest eine Informationsverbindung zwischen zwei Einrichtungen eines elektromagnetischen Ventiltriebs mittels einer Glasfaserverbindung hergestellt. Eine Glasfaserverbindung ist gegen EMV-Probleme nicht anfällig. Überdies müssen solche Glasfaserleitungen auch nicht elektrisch isoliert werden. Auch sind ansonsten vorhandene Kontaktschwierigkeiten durch entsprechende Verbinder zu lösen.

Je nach Ausführungsform können z. B. die Verbindungen zwischen einem Ventil- oder Aktorsensor einerseits und der Steuer- und Regelungseinrichtung andererseits, zwischen einer Motorsteuerung und der Steuer- und Regelungseinrichtung, oder zwischen der Leistungselektronik und der Steuer- und Regelungseinrichtung mittels Glasfaserverbindungen hergestellt werden. Wesentlich in diesem Zusammenhang ist, dass die Verbindung lediglich als Informationsübertragung dient. Eine Energieversorgungsleitung wird hingegen nicht mittels eines Glasfaserkabels ersetzt. Gemäß einer besonders bevorzugten Ausführungsform, können die verschiedenen Verbindungen auch teilweise mit Glasfaserverbindungen ausgeführt sein. So kann beispielsweise ein Wegabschnitt, der besondere EMV-Probleme aufwirft mittels Glasverbindung abgesichert werden.

Die vorliegende Erfindung wird nachfolgend anhand verschiedener Ausführungsbeispielen und mit Bezug auf die beiliegenden Zeichnungen näher erläutert. Die Zeichnungen zeigen in
- Figur 1: ein Blockdiagramm einer ersten Ausführungsform der vorliegenden Verbindung,
- Figur 2: ein Blockdiagramm einer zweiten Ausführungsform der vorliegenden Verbindung und
- Figur 3: ein Blockdiagramm einer dritten Ausführungsform der vorliegenden Verbindung.

Bei den vorliegend dargestellten Ausführungsformen ist jeweils eine Stromversorgung 10 sowie eine Motorsteuerung 18 vorgesehen.

Bei dem Ausführungsbeispiel gemäß Figur 1 ist eine Ventilsteuerung angegeben, welche zum einen mit der Stromversorgung 10 wie auch mit einem Aktor 14 verbunden ist. Diese Verbindungen sind in herkömmlicher Weise mittels elektrischer Kabel ausgeführt. Hingegen ist die Verbindung zwischen einem mit dem Aktor 14 gekoppelten Sensor 16 und der Ventilsteuerung 12 mittels Glasfaser ausgeführt. Auch die Verbindung zwischen der Ventilsteuerung 12 und der Motorsteuerung 18 ist mittels einer Glasfaserverbindung ausgeführt.

Beim Ausführungsbeispiel gemäß Figur 2 sind die Einrichtungen des elektromagnetischen Ventiltriebs 20, nämlich der Aktor 26, die Leistungselektronik 24, die Steuerungs- und Regelungselektronik 22 und der Sensor 28, in einer integralen Einheit zusammengefasst. Die entsprechenden Verbindungen untereinander sind in der integralen Einheit selbst vorgesehen. Aus diesem Grund ist es bei dieser Ausführungsform lediglich notwendig eine elektrische Kabelverbindung zu der Stromversorgung 10 sowie eine Glasfaserverbindung zwischen der Steuerungs- und Regelungselektronik 22 und der Motorsteuerung 18 zur Verfügung zu stellen.

Bei der Ausführungsform gemäß Figur 3 sind die Einrichtungen Leistungselektronik 24', Aktor 26 und Sensor 28' kombiniert dargestellt. Bei dieser Ausführungsform ist die Stromversorgung 10 auf übliche Weise mit einem elektrischen Kabel mit der Leistungselektronik 24' verbunden. Hingegen sind die Leistungselektronik 24' und die Steuerungs- und Regelungselektronik 22' sowie der Sensor 28' und die Steuerungs- und Regelungselektronik 22' wie auch die Steuerungs- und Regelungselektronik 22' und die Motorsteuerung 18 über Glasfaserverbindungen gekoppelt.

Die vorliegende Kombination von über Glasfaserverbindungen realisierte Informationsverbindung zwischen einzelnen Elementen des elektromagnetischen Ventiltriebs und herkömmlichen Leistungsverbindungen mittels elektrischer Kabel gewährleistet einen möglichst störungssicheren Informationsaustausch zwischen den einzelnen Teilen und weckt damit zur Funktionssicherheit der gesamten elektromagnetischen Ventiltriebanordnung bei.

## Patentansprüche

1. Elektromagnetischer Ventiltrieb (20) eines Gaswechselventils für eine Brennkraftmaschine mit einem elektromagnetischen Aktor (14,26,26') und weiteren elektrischen Einrichtungen, wie einen den Aktor betreibenden Leistungsteil (12,24,24') einer Steuer- und Regelungseinrichtung (12,22,22') sowie einer Stromversorgung (10),
**dadurch gekennzeichnet,**
**dass** zumindest eine Informationsverbindung zwischen zwei Einrichtungen mit einer Glasfaserverbindung hergestellt ist.

2. Elektromagnetischer Ventiltrieb nach Anspruch 1,
**dadurch gekennzeichnet,**
**dass** ein Ventil- oder Aktorsensor (16,28,28') vorgesehen ist und die Verbindung zwischen dem Ventil- oder Aktorsensor und der Steuer- und Regelungseinrichtung mit der Glasfaserverbindung hergestellt ist.

3. Elektromagnetischer Ventiltrieb nach Anspruch 1 oder 2,
**dadurch gekennzeichnet,**
**dass** die Verbindung zwischen einer Motorsteuerung (18) und der Steuer- und Regelungseinrichtung mit einer Glasfaserverbindung hergestellt ist.

4. Elektromagnetischer Ventiltrieb nach einem der Ansprüche 1 bis 3,
**dadurch gekennzeichnet,**
**dass** die Verbindung zwischen der Leistungselektronik und der Steuer- und Regelungseinrichtung mit einer Glasfaserverbindung hergestellt ist.

5. Elektromagnetischer Ventiltrieb nach einem der Ansprüche 1 bis 4,
**dadurch gekennzeichnet,**
**dass** die Steuer- und Regelungseinrichtung zusammen mit der Leistungselektronik in einer Ventilsteuerung (12) kombiniert sind.

## Claims

1. An electromagnetic valve drive (20) of a charge cycle valve for an internal combustion engine with an electromagnetic actuator (14, 26, 26') and further electric devices such as a power part (12, 24, 24') operating the actuator, an open and closed loop control device (12, 22, 22') and a power supply (10), **characterised in that** at least one information connection is provided between two devices by a glass fibre connection.

2. An electromagnetic valve drive according to claim 1, **characterised in that** a valve sensor or actuator sensor (16, 28, 28') is provided and the connection between the valve sensor or actuator sensor and the open and closed loop control device is provided by the glass fibre connection.

3. An electromagnetic valve drive according to claim 1 or 2, **characterised in that** the connection between an engine control (18) and the open and closed loop control device is provided by a glass fibre connection.

4. An electromagnetic valve drive according to any one of claims 1 to 3, **characterised in that** the connection between the electronic power system and the open and closed loop control device is provided by a glass fibre connection.

5. An electromagnetic valve drive according to any one of claims 1 to 4, **characterised in that** the open and closed loop control device, together with the electronic power system, are combined in a valve control unit (12).

## Revendications

1. Commande de soupape électromagnétique (20) d'une soupape d'échange gazeux pour un moteur à combustion interne avec un actionneur électromagnétique (14, 26, 26') et d'autres dispositifs électriques, comme un élément de puissance (12, 24, 24') activant l'actionneur, un dispositif de commande et de régulation (12, 22, 22') ainsi qu'une alimentation en courant (10),
**caractérisée en ce qu'**
on réalise au moins une liaison d'informations par fibre de verre entre deux dispositifs.

2. Commande de soupape électromagnétique selon la revendication 1,
**caractérisée en ce qu'**
on prévoit un capteur de soupape ou d'actionneur (16, 28, 28') et la liaison entre le capteur de soupape ou d'actionneur et le dispositif de commande et de régulation est réalisée par fibre de verre.

3. Commande de soupape électromagnétique selon la revendication 1 ou 2,
**caractérisée en ce que**
la liaison entre une commande de moteur (18) et le dispositif de commande et de régulation est réalisée par fibre de verre.

4. Commande de soupape électromagnétique selon l'une des revendications 1 à 3,
**caractérisée en ce que**
la liaison entre l'électronique de puissance et le dispositif de commande et de régulation est réalisée par fibre de verre.

5. Commande de soupape électromagnétique selon l'une des revendications 1 à 4,
**caractérisée en ce que**
le dispositif de commande et de régulation est combiné avec l'électronique de puissance dans une commande de soupape (12).
